# FASCICULE DE BREVET EUROPEEN

(11) **EP 3 059 502 B1**
(45) Date de publication et mention de la délivrance du brevet: **15.05.2019**
(21) Numéro de dépôt: 16156600.5
(22) Date de dépôt: 19.02.2016
(51) Int. Cl.: F24B 1/192, F24B 13/00

(54) **Ensemble incluant un appareil de chauffage tel qu'un insert ou un poêle et une porte vitrée de façade**
Einheit umfassend ein Heizgerät wie einem Heizeinsatz oder ofen und eine Frontglastüre
Assembly including a heating apparatus such as an insert or a stove and a front glass door

(30) Priorité: 20.02.2015 FR 1500328
(43) Date de publication de la demande: 24.08.2016
(73) Titulaire: Louit, Claude, 32400 Sarragachies (FR)
(72) Inventeur: Louit, Claude, 32400 Sarragachies (FR)
(74) Mandataire: Jeannet, Olivier

(56) Documents cités:
- WO-A1-00/23749
- DE-U1- 9 100 669
- US-A- 4 121 560
- US-A- 4 817 585

## Description

L'invention concerne un ensemble incluant un appareil de chauffage tel qu'un insert ou un poêle et une porte vitrée située sur la façade de cet appareil.

Actuellement les portes vitrées de façade des appareils de chauffage tels que les inserts et les poêles, ont systématiquement des faces intérieures qui se recouvrent d'une couche de suie après quelques heures de combustion, ce qui nuit au charme visuel des flammes. En outre, cette couche noirâtre s'épaissit au fil des heures de combustion, occultant totalement l'intérieur du foyer. La vitre de la porte nécessite un nettoyage manuel et régulier de sa face intérieure. De plus, la persistance d'une couche de suie sur la face intérieure de la porte se transforme généralement en une croûte qui entraîne de grosses difficultés pour l'éliminer, aux risques de provoquer des rayures, et qui oblige très souvent à l'emploi de produits chimiques. Un autre inconvénient réside dans le fait que la couche de suie peut s'enflammer et détériorer la porte de façade. En outre, l'ouverture de la porte de l'appareil conduit fréquemment à un risque de répandre sur le sol, au pied de l'appareil, des éclats de braise et des cendres provenant de la chambre de combustion.

La publication de demande de brevet américain N° US 4,121,560 décrit un poêle dont le corps présente une ouverture de façade, et qui comprend une porte vitrée de façade. La porte vitrée est positionnée vers l'extérieur par rapport à l'ouverture de façade et en vis-à-vis de cette ouverture, et forme une avancée extérieure faisant saillie par rapport à la paroi du corps de l'appareil ; la porte vitrée comporte une vitre de façade et une armature métallique et est montée pivotante sur le corps de l'appareil par l'un de ses côtés latéraux.

Cette structure de porte vitrée permet de protéger la vitre de façade à l'égard du dépôt de suie ; par contre, elle présente l'inconvénient de rendre possible un dépôt de cendres sur le devant de l'appareil lors de l'ouverture de la porte.

Le document WO 00/23749 A1 est également pertinent par rapport à l'invention. La présente invention a pour but de pallier à l'inconvénient précité.

Dans l'ensemble concerné, de manière connue, l'appareil de chauffage comprend un corps présentant une ouverture de façade et ladite porte vitrée est montée sur ce corps, en vis-à-vis de cette ouverture ; la porte vitrée est positionnée vers l'extérieur par rapport à l'ouverture de façade et forme une avancée extérieure faisant saillie par rapport à la paroi du corps de l'appareil ; la porte vitrée inclut une armature et une vitre de façade, et est montée pivotante sur le corps de l'appareil par l'un de ses côtés latéraux.

Selon l'invention, la vitre de façade est montée sur un châssis monté lui-même pivotant sur ladite armature, par un de ses côtés latéraux, le pivotement de la vitre et du châssis se faisant entre une position de fermeture, dans laquelle le châssis est au contact de l'armature, et une position d'ouverture, dans laquelle la vitre et le châssis forment un angle d'au moins 90° avec le plan dans lequel s'étend généralement l'ouverture de façade.

Ainsi, la vitre et le châssis sont aptes à être pivotés par rapport à l'armature sur un angle d'au moins 90°, allant de préférence jusqu'à 180°, voire plus, de telle sorte que la face postérieure de la vitre (c'est-à-dire celle tournée du côté de la chambre de combustion que forme le corps de l'appareil de chauffage lorsque la porte vitrée est fermée) puisse être aisément nettoyée, sans risque de chute d'éclats de braise et de cendres sur le devant du poêle, ces éclats et/ou cendres étant retenus par le bord inférieur de ladite armature.

La distance d'éloignement de la face antérieure de la vitre par rapport à l'ouverture de façade peut varier selon la forme et le volume intérieur de l'appareil, d'une distance minimale de quatre centimètres, jusqu'à une distance maximale de quatorze centimètres.

La porte vitrée peut avoir toutes formes envisageable ; elle présente de préférence une forme carrée ou rectangulaire, avec des côtés latéraux verticaux et des côtés supérieur et inférieur horizontaux.

De préférence, les côtés latéraux et le côté supérieur de l'armature sont ajourés et sont fermés au moyen de vitres, à l'exception du côté inférieur de la porte vitrée.

Cette structure permet de visualiser la présence de cendres sur le côté inférieur de l'armature. De plus, elle permet une visibilité accrue des flammes.

De préférence, le côté inférieur de l'armature reçoit une plaque métallique pourvue, sur le côté de cette plaque destiné, lors du fonctionnement, à se trouver à proximité immédiate de ladite ouverture de façade, d'au moins un rebord orienté vers le haut, destiné, lors du fonctionnement, à s'étendre le long du bord inférieur de l'ouverture de façade.

Ce rebord permet ainsi une rétention des éclats de braise ou des cendres lors de l'ouverture de la porte vitrée par rapport au corps de l'appareil, et permet également de protéger la vitre de façade contre des éclats de braise lors de la combustion.

La plaque métallique est de préférence positionnée sur l'armature de manière amovible ; notamment, elle est maintenue sur cette armature au moyen de vis.

Ce montage permet une possibilité de retrait de la plaque métallique pour procéder à un éventuel nettoyage de la porte vitrée.

De préférence, ledit rebord longitudinal s'étend sur l'ensemble de la périphérie de ladite plaque métallique, donnant à cette plaque métallique la forme d'un bac qui permet de retenir les éclats de braise et la cendre.

Les différentes vitres de la porte vitrée sont immobilisées sur l'armature par l'entremise de joints tressés en fibre de verre ayant des propriétés anti-feu, pour prévenir les éventuels jets de braises lors de la combustion.

Lors de la fermeture de la porte vitrée, les côtés de l'armature viennent en contact avec le corps de l'appareil sur la périphérie de l'ouverture de façade, au moyen d'un joint tressé de fibre de verre, ces côtés établissant ainsi une étanchéité aux dégagements de gaz et de fumées pouvant virevolter dans le foyer lors de la combustion.

De préférence, des espaces pour des passages d'air vers l'intérieur du corps de l'appareil sont aménagés sur le pourtour de l'armature, entre le châssis et ladite armature.

La porte vitrée peut être réalisée dans des formes variables pour donner des esthétiques différentes sans se départir de l'invention, avec un nombre de côtés plus important ou avec l'emploi de vitres bombées ; en effet, la vitre peut être plate ou peut présenter une surface bombée et comporter sur ses pourtours des côtés droits ou bombés. Notamment, la vitre peut être courbe et les côtés supérieur et inférieur de l'armature peuvent présenter des bords libres courbés, dont les courbures épousent la courbure développée par la vitre bombée.

De préférence, le châssis s'étend sur l'ensemble du pourtour de la vitre.

Il est décrit ci-après, en référence aux figures annexées, et à titre d'exemples non limitatifs, différents modes de réalisation de l'invention, permettant de faciliter la compréhension de cette invention et autres détails de celle-ci.
La figure 1 représente de biais, une face avant d'un corps de poêle ou d'un insert équipé d'une porte vitrée en position fermée.
La figure 2 représente la porte vitrée selon la fig. 1 en position ouverte.
La figure 3 représente la porte vitrée selon la fig. 1, à l'état fermé mais avec sa vitre de façade en position ouverte.
La figure 4 représente une porte vitrée similaire à celle selon la fig. 3, avec une plaque métallique positionnée sur son côté inférieur.
La figure 5 représente de biais un insert équipé d'une porte vitrée en position fermée, dont la vitre de façade est ouverte et est courbe.

Les figures 1, 2, 3 et 4 représentent la paroi de façade 2 du corps d'un appareil de chauffage tel qu'un insert ou un poêle, équipé d'une porte vitrée 1.

Ladite paroi de façade 2 comprend une ouverture de façade 3 apte à être fermée par la porte vitrée 1.

La porte vitrée 1 est située à l'extérieur par rapport à la zone de la paroi 2 définissant la périphérie de l'ouverture de façade 3.

La porte vitrée 1 comprend une armature 4 et une vitre de façade 5, l'armature 4 ayant des côtés 6, 7, 8, 9 situés sur le pourtour de la vitre 5.

Les côtés 6, 7 situés respectivement à droite et à gauche, ainsi que le côté supérieur 8, sur le pourtour de la porte vitrée 1, sont ajourés et fermés au moyen de vitres de façon que ladite porte vitrée 1 laisse une large vision des flammes ; la vitre 5 et les côtés 6, 7, 8, 9 délimitent un espace clos communiquant avec l'ouverture de façade 3 de l'appareil.

La figure 4 montre une forme de réalisation préférentielle de l'invention, dans laquelle le côté inférieur 9 de la porte vitrée comporte une plaque métallique 27 posée sur l'armature 4 ; la plaque métallique 27 comporte sur son pourtour un rebord 28 orienté vers le haut, conférant à la plaque la forme d'un bac, cette plaque 27 permettant de contenir les éclats de braise et les cendres. La plaque métallique 27 est immobilisée sur l'armature 4 au moyen de vis 30 engagées dans des orifices 29 aménagés sur ladite plaque métallique 27 et sur ladite armature 4.

La porte vitrée 1 pivote par le côté 6, au moyen de gonds 10 fixés d'une part à l'armature 4, sur le côté 6, et d'autre part à la paroi 2 de l'appareil, au niveau de la périphérie de l'ouverture de façade 3, permettant l'ouverture de la porte vitrée 1 pour accéder au foyer. La porte vitrée 1 se verrouille sur la paroi 2, au niveau du côté 7 opposé au côté 6, au moyen d'une poignée 11 fixée sur l'armature 4 ; ainsi la porte vitrée 1 vient se juxtaposer contre la périphérie de l'ouverture de façade 3.

La vitre 5 est portée par un châssis 13 qui entoure le bord périphérique de cette vitre 5. Le châssis 13 pivote par le biais de pivots (éléments connus et non représentés dans les dessins) présents sur l'armature 4, permettant ainsi une ouverture pour un accès direct au foyer, sans requérir la manipulation de l'ensemble de la porte vitrée 1, ou pour un nettoyage régulier de la face postérieure de cette vitre 5. La vitre 5 est refermée par le biais d'une poignée 14 de préhension et ladite vitre 5 se verrouille contre l'armature 4.

En position fermée de la vitre 5, le châssis 13 est juxtaposé à la face avant de l'armature 4. Entre le châssis 13 et l'armature 4 sont aménagés, sur le pourtour de cette armature, des espaces (non dessinés) pour des passages d'air de manière à laisser entrer des courants d'air pour conforter le tirage du conduit de cheminée, si nécessaire. La porte vitrée 1 et la vitre 5 sont de préférence manoeuvrées à des moments différents, mais peuvent être ouvertes simultanément et indépendamment l'une de l'autre.

La figure 5 montre une forme de réalisation de la porte vitrée 1 dans laquelle la vitre 16 est courbe, vue dans un plan horizontal. La vitre bombée 16 a une largeur égale à la largeur de l'ouverture de façade 3 et possède sensiblement la même hauteur que celle-ci. L'armature 4 comporte alors sur son pourtour des côtés latéraux ainsi qu'un côté supérieur 17 et un côté inférieur 18. Le côté supérieur 17 et le côté inférieur 18 ont des bords libres présentant respectivement une courbure qui épouse et se juxtapose à la courbure développée par la vitre 16. Cette dernière est portée par un châssis périphérique qui pivote sur l'armature 4 au moyen de gonds 19 permettant son ouverture pour accéder directement au foyer et évitant ainsi la manipulation de l'ensemble de la porte vitrée 1. La vitre 16 se verrouille également avec une poignée 14 fixée sur son châssis.

L'emploi d'une vitre courbe ou bombée permet de réaliser les côtés situés sur la droite et la gauche de l'armature 4 avec des largeurs légèrement inférieures tout en respectant une distance suffisante de ladite vitre bombée 16 par rapport au foyer pour éviter le dépôt de suie.

La porte vitrée 1 et la vitre 16 sont de préférence manoeuvrées à des moments différents, mais peuvent être ouvertes simultanément et indépendamment l'une de l'autre.

## Revendications

1. Ensemble incluant un appareil de chauffage tel qu'un insert ou un poêle et une porte vitrée (1), l'appareil de chauffage comprenant un corps présentant une ouverture de façade (3) et ladite porte vitrée (1) étant montée sur ce corps, en vis-à-vis de cette ouverture (3) ; la porte vitrée (1) est positionnée vers l'extérieur par rapport à l'ouverture de façade (3) et forme une avancée extérieure faisant saillie par rapport à la paroi du corps de l'appareil ; la porte vitrée (1) inclut une armature (4) et une vitre de façade (5), et est montée pivotante sur le corps de l'appareil par l'un de ses côtés latéraux ;
**caractérisé en ce que** la vitre de façade (5) est montée sur un châssis (13), lui-même monté pivotant sur ladite armature (4), par un de ses côtés latéraux, le pivotement de la vitre (5) et du châssis (13) se faisant entre une position de fermeture, dans laquelle le châssis (13) est au contact de l'armature (4), et une position d'ouverture, dans laquelle la vitre (5) et le châssis (13) forment un angle d'au moins 90° avec le plan dans lequel s'étend généralement l'ouverture de façade (3).

2. Ensemble selon la revendication 1, **caractérisé en ce que** la distance d'éloignement de la face antérieure de la vitre (5) par rapport à l'ouverture de façade (3) varie selon une distance minimale de quatre centimètres, jusqu'à une distance maximale de quatorze centimètres.

3. Ensemble selon la revendication 1 ou la revendication 2, **caractérisé en ce que** la porte vitrée (1) présente une forme carrée ou rectangulaire, avec des côtés latéraux verticaux (7) et des côtés supérieur (8) et inférieur (9) horizontaux.

4. Ensemble selon l'une des revendications 1 à 3, **caractérisé en ce que** les côtés latéraux (7) et le côté supérieur (8) de l'armature sont ajourés et sont fermés au moyen de vitres, à l'exception du côté inférieur (9) de la porte vitrée (1).

5. Ensemble selon l'une des revendications 1 à 4, **caractérisé en ce que** le côté inférieur (9) de l'armature (4) reçoit une plaque métallique (27) pourvue, sur le côté de cette plaque (27) destiné, lors du fonctionnement, à se trouver à proximité immédiate de ladite ouverture de façade (3), d'au moins un rebord (28) orienté vers le haut, destiné, lors du fonctionnement, à s'étendre le long du bord inférieur de l'ouverture de façade (3).

6. Ensemble selon la revendication 5, **caractérisé en ce que** la plaque métallique (27) est positionnée sur l'armature (4) de manière amovible, en étant notamment maintenue sur l'armature (4) au moyen de vis (30).

7. Ensemble selon la revendication 5 ou la revendication 6, **caractérisé en ce que** ledit rebord longitudinal (28) s'étend sur l'ensemble de la périphérie de ladite plaque métallique (27), donnant à cette plaque métallique la forme d'un bac.

8. Ensemble selon la revendication 4, **caractérisé en ce que** les différentes vitres fermant les ajours de l'armature (4) sont immobilisées sur l'armature (4) par l'entremise de joints tressés en fibre de verre ayant des propriétés anti-feu.

9. Ensemble selon l'une des revendications 1 à 8, **caractérisé en ce que** des espaces pour des passages d'air vers l'intérieur du corps de l'appareil sont aménagés sur le pourtour de l'armature, entre le châssis et ladite armature.

10. Ensemble selon la revendication 1, **caractérisé en ce que** la vitre (5) est courbe et **en ce que** les côtés supérieur et inférieur de l'armature (4) présentent des bords libres courbés, dont les courbures épousent la courbure développée par la vitre (5).

11. Ensemble selon l'une des revendications 1 à 10, **caractérisé en ce que** le châssis (13) s'étend sur l'ensemble du pourtour de la vitre (5).

## Patentansprüche

1. Anordnung mit einer Heizvorrichtung wie einem Einsatz oder Ofen und einer vorderen Glastür (1), wobei die Heizvorrichtung einen Körper mit einer vorderen Öffnung (3) umfasst und die Glastür (1) an dem Körper vor der Öffnung (3) montiert ist; die Glastür (1) ist in Bezug auf die vordere Öffnung (3) nach außen positioniert und bildet einen äußeren Vorsprung, der von der Wand des Körpers der Vorrichtung vorsteht; die Glastür (1) beinhaltet einen Rahmen (4) und ein Fassadenglas (5) und ist mit einer ihrer Seiten schwenkbar am Körper der Vorrichtung montiert;
**dadurch gekennzeichnet, dass** das Fassadenglas (5) auf einem Chassis (13) montiert ist, wobei das Chassis (13) an dem Rahmen (4) an einer seiner Seitenseiten schwenkbar ist, wobei das Schwenken des Glases (5) und des Chassis (13) zwischen einer Schließstellung, in der das Chassis (13) mit dem Rahmen (4) in Kontakt steht, und einer Öffnungsposition, in der das Glas (5) und das Chassis (13) einen Winkel von mindestens 90° mit der Ebene bilden, in der sich die Fassadenöffnung (3) im Allgemeinen erstreckt.

2. Anordnung nach Anspruch 1, **dadurch gekennzeichnet, dass** der Abstand von der Vorderseite des Glases (5) zur vorderen Öffnung (3) um einen Mindestabstand von vier Zentimetern bis zu einem Maximalabstand von vierzehn Zentimetern variiert.

3. Anordnung nach Anspruch 1 oder Anspruch 2, **dadurch gekennzeichnet, dass** die Glastür (1) eine quadratische oder rechteckige Form mit vertikalen Seitenwänden (7) und horizontalen oberen (8) und unteren (9) Seiten aufweist.

4. Anordnung nach einem der Ansprüche 1 bis 3, **dadurch gekennzeichnet, dass** die Seitenwände (7) und die Oberseite (8) des Rahmens perforiert sind und mittels Glasscheiben geschlossen sind, mit Ausnahme der Unterseite (9) der Glastür (1).

5. Anordnung nach einem der Ansprüche 1 bis 4, **dadurch gekennzeichnet, dass** die Unterseite (9) des Rahmens (4) eine Metallplatte (27) aufnimmt, die auf der Seite dieser Platte (27) vorgesehen ist, die während des Betriebs in der Nähe der Fassadenöffnung (3) sein soll, mit mindestens einem nach oben gerichteten Flansch (28), der sich während des Betriebs entlang der Unterkante der Fassadenöffnung (3) erstrecken soll.

6. Anordnung nach Anspruch 5, **dadurch gekennzeichnet, dass** die Metallplatte (27) abnehmbar auf dem Rahmen (4) positioniert ist, insbesondere mittels Schrauben (30) am Rahmen (4) gehalten wird.

7. Anordnung nach Anspruch 5 oder Anspruch 6, **dadurch gekennzeichnet, dass** sich die Längskante (28) über den gesamten Umfang der Metallplatte (27) erstreckt, wodurch diese Metallplatte die Form einer Schale erhält.

8. Anordnung nach Anspruch 4, **dadurch gekennzeichnet, dass** die verschiedenen Scheiben, die die Öffnungen des Rahmens (4) verschließen, am Rahmen (4) mittels Glasfasergeflechten mit feuerfesten Eigenschaften immobilisiert sind.

9. Anordnung nach einem der Ansprüche 1 bis 8, **dadurch gekennzeichnet, dass** am Umfang des Rahmens, zwischen dem Fahrgestell und dem Rahmen, Räume für Luftdurchgänge zum Inneren des Körpers der Vorrichtung vorgesehen sind.

10. Anordnung nach Anspruch 1, **dadurch gekennzeichnet, dass** das Glas (5) gebogen ist und dass die Ober- und Unterseite des Rahmens (4) gebogene freie Kanten aufweisen, deren Krümmungen der von dem Glas (5) entwickelten Krümmung folgen.

11. Anordnung nach einem der Ansprüche 1 bis 10, **dadurch gekennzeichnet, dass** sich das Chassis (13) über den gesamten Umfang des Glases (5) erstreckt.

## Claims

1. Assembly including a heating apparatus such as an insert or stove and a front glass door (1), the heating apparatus comprising a body having a front opening (3) and said glass door (1) being mounted on said body, in front of said opening (3); the glass door (1) is positioned outwards with respect to the front opening (3) and forms an external projection projecting from the wall of the body of the apparatus; the glass door (1) includes a frame (4) and a facade glass (5), and is pivotally mounted on the body of the apparatus by one of its sides;
**characterized in that** the facade glass (5) is mounted on a chassis (13), the chassis (13) being pivotable on said frame (4), by one of its lateral sides, the pivoting of the glass (5) and the chassis (13) being between a closing position, in which the chassis (13) is in contact with the frame (4), and an opening position, in which the glass (5) and the chassis (13) form an angle of at least 90° with the plane in which the facade opening (3) generally extends.

2. Assembly according to claim 1, **characterized in that** the distance from the front face of the glass (5) to the front opening (3) varies by a minimum distance of four centimeters, up to a maximum distance of fourteen centimeters.

3. Assembly according to claim 1 or claim 2, **characterized in that** the glass door (1) has a square or rectangular shape, with vertical lateral sides (7) and horizontal upper (8) and lower (9) sides.

4. Assembly according to one of claims 1 to 3, **characterized in that** the lateral sides (7) and the upper side (8) of the frame are perforated and are closed by means of glass panes, with the exception of the lower side (9) of the glass door (1).

5. Assembly according to one of claims 1 to 4, **characterized in that** the lower side (9) of the frame (4) receives a metal plate (27) provided, on the side of this plate (27) intended, during operation, to be in the vicinity of said facade opening (3), with at least one upwardly oriented flange (28) intended, during operation, to extend along the lower edge of the facade opening (3).

6. Assembly according to claim 5, **characterized in that** the metal plate (27) is positioned on the frame (4) in a removable manner, in particular being held on the frame (4) by means of screws (30).

7. Assembly according to claim 5 or claim 6, **characterized in that** said longitudinal edge (28) extends over the entire periphery of said metal plate (27), giving this metal plate the shape of a tray.

8. Assembly according to claim 4, **characterized in that** the different panes closing the openings of the frame (4) are immobilized on the frame (4) by means of glass fiber braided joints having fire-resistant properties.

9. Assembly according to one of claims 1 to 8, **characterized in that** spaces for air passages towards the inside of the body of the apparatus are provided on the periphery of the frame, between the chassis and said frame.

10. Assembly according to claim 1, **characterized in that** the glass (5) is curved and **in that** the upper and lower sides of the frame (4) have curved free edges, the curvatures of which follow the curvature developed by the glass (5).

11. Assembly according to one of claims 1 to 10, **characterized in that** the chassis (13) extends over the entire periphery of the glass (5).
